# EUROPÄISCHE PATENTSCHRIFT

(11) **EP 2 424 790 B1**
(45) Veröffentlichungstag und Bekanntmachung des Hinweises auf die Patenterteilung: **23.07.2014**
(21) Anmeldenummer: 09803999.3
(22) Anmeldetag: 28.11.2009
(51) Int. Cl.: B65D 71/00

(54) **VERPACKUNGSEINHEIT EINES DÄMMSTOFFPRODUKTES**
PACKAGES CONTAINING ROLLS OF INSULATION PRODUCTS
ENBALLAGES COMPRENANT DES ROULEAUX DE MATÉRIAUX ISOLANTS

(30) Priorität: 02.05.2009 DE 202009006441 U
(43) Veröffentlichungstag der Anmeldung: 07.03.2012
(73) Patentinhaber: NIES, Klaus-Dieter, 57399 Kirchhundern (DE)
(72) Erfinder: NIES, Klaus-Dieter, 57399 Kirchhundern (DE)
(74) Vertreter: advotec.
(86) Internationale Anmeldenummer: PCT/DE2009/001702
(87) Internationale Veröffentlichungsnummer: WO 2010/127648

(56) Entgegenhaltungen:
- WO-A1-2004/092039
- DE-A1- 10 026 269
- DE-A1- 10 152 385
- US-A- 5 350 063

## Beschreibung

Die Erfindung bezieht sich auf eine Verpackungseinheit eines Dämmstoffproduktes, insbesondere einer vorzugsweise aus einem mineralischen, faserförmigen Rohstoff gebildeten Hochtemperaturwolle, mit einer Umhüllung aus einer Folie oder dergleichen.

Bei dem Transport und der Lagerung von Dämmstoffprodukten treten aufgrund der Tatsache, dass es sich dabei um Produkte mit relativ großem Volumen und damit um Produkte mit erhöhtem Platz- und Raumbedarf handelt, Probleme auf. Ein weiteres Problem ist darin zu sehen, dass derartige Produkte bei der Verpackung sorgfältig behandelt werden müssen, da die innere Faserstruktur dieser Produkte im Sinne der Aufrechterhaltung der gewünschten Dämmwirkung nicht zerstört werden darf.

In der DE 101 52 385 A1 ist bereits ein Großgebinde aus mehreren jeweils zu einer Rolle gewickelten, folienverpackten Dämmstoffbahnen aus Mineralwolle, insbesondere Glaswolle beschrieben, bei dem der Platzbedarf für Transport und Lagerung durch eine faserschonende Kompression der Rolle reduziert wird.

Die US 5,350,063 A beschreibt eine Versandverpackung für Isoliermaterial, bei der eine platzsparende Verpackungseinheit ebenfalls durch Kompression des Isoliermaterials realisiert wird.

Auch die DE 100 26 269 A1 zeigt ein Großgebinde für Transport und Lagerung von Dämmstoffrollen und dergleichen Produkte aus bevorzugt Mineralwolle, bei dem eine optimale Ausnutzung von Transport- bzw. Lagervolumen und Transport- bzw. Lagerfläche durch Kompression der Dämmstoffrollen erreicht wird.

Aus der WO 2004/092939 A1 ist ferner noch ein Großgebinde für Transport und Lagerung von Dämmstoffelementen, insbesondere Dämmstoffrollen und Dämmstoffplatten, aus Mineralwolle bekannt, welches aus nebeneinander oder übereinander angeordneten Modulen aus jeweils mehreren, insbesondere zwei bis fünf durch eine Umhüllung zusammengefassten Dämmstoffrollen oder Dämmstoffplattenpaketen aufgebaut und durch Ümhüllungselemente zu einer Lager- und Transporteinheit gebunden sind.

Der Erfindung liegt die Aufgabe zugrunde, eine Packungseinheit der angegebenen Gattung zu schaffen, für die zum Transport und zur Lagerung wesentlich weniger Platz benötigt wird ohne dass die innere Faserstruktur zerstört wird, wobei enorme Kosten insbesondere für den Transport eingespart werden.

Diese Aufgabe wird erfindungsgemäß durch eine Verpackungseinheit mit den Kennzeichnungsmerkmalen des Patentanspruchs 1 gelöst.

Zweckmäßige Weiterbildungen der Erfindung sind in den Unteransprüchen gekennzeichnet.

Die erfindungsgemäße Verpackungseinheit zeichnet sich vor allem dadurch aus, dass durch die besondere Wicklung des Dämmstoffproduktes bereits eine Platzbedarfseinsparung von bis zu 20% gegenüber herkömmlichen, als Platten gestapelten oder zu Rollen gewickelten Dämmstoffprodukten erreicht wird. Durch die anschließende Komprimierung der Verpackungseinheit wird eine weitere Platzbedarfseinsparung erreicht, die dann etwa 50% gegenüber herkömmlichen Dämmstoffprodukten beträgt. Diese Platzbedarfseinsparung sorgt für wesentliche geringere Lagerhaltungssowie Transportkosten, da nunmehr das vorhandene Raumangebot wesentlich besser genutzt wird und die doppelte Anzahl von Dämmstoffprodukten auf einer Palette o.dgl. abgestapelt sowie im einem Lastkraftwagen und/oder einem Container transportiert werden kann.

Nach der Entlastung des Dämmstoffproduktes durch Öffnen der Verpackungseinheit, d.h. nach dem Entfernen der Folie federt das Dämmstoffprodukt im Rahmen der branchenüblichen Toleranz wieder auf. Trotz eines Verlustes von ca. 3 - 5% ist der Effekt durch die wesentlich geringeren Transportkosten so hoch, dass der Verlust vernachlässigt werden kann.

Weitere Vorteile der Erfindung ergeben sich aus der nachfolgenden Beschreibung anhand eines die Erfindung wiedergebenden und in der Zeichnung dargestellten Ausführungsbeispiels. Dabei zeigt
- Fig. 1: eine Draufsicht der Verpackungseinheit mit dem zu einem Ballen gewickelten Dämmstoffprodukt und der Folie vor dem Komprimieren,
- Fig. 2: eine Draufsicht der Verpackungseinheit mit dem zu einem Ballen gewickelten Dämmstoffprodukt und der Folie nach dem Komprimieren,
- Fig. 3: perspektivisch eine Lager- und Transporteinheit aus einer Palette mit mehreren übereinander gestapelten Lagen von zu Rollen gewickelten Verpackungseinheiten (Stand der Technik) und
- Fig. 4: perspektivisch eine Lager- und Transporteinheit aus einer Palette mit mehreren übereinander gestapelten Lagen der zu Ballen gewickelten und komprimierten Verpackungseinheiten.

Bei der in den Figuren dargestellten Verpackungseinheit 1 eines Dämmstoffproduktes 2, insbesondere einer vorzugsweise aus einem mineralischen, faserförmigen Rohstoff gebildeten Hochtemperaturwolle ist das sich im unverpackten Zustand langerstreckende Dämmstoffprodukt 2 zu einem Ballen 3 aus geraden langen Abschnitten 4 und runden kurzen Abschnitten 5 zusammengewickelt. Der so gewickelte Ballen 3 (siehe insbesondere Fig. 1) ist mit einer Umhüllung 6 aus Folie versehen.

Zum Wickeln des Dämmstoffproduktes 2 ist eine Wickelschablone 7 in den Ballen 3 eingelegt, die auf dem ersten, geraden langen Abschnitt 4a angeordnet ist.

Der derart zusammengewickelte Ballen 3 sorgt, wie bereits erwähnt, für eine Platzbedarfseinsparung von bis zu 20% gegenüber herkömmlichen, als Platten gestapelten oder zu Rollen gewickelten Dämmstoffprodukten. Um die Platzbedarfseinsparung auf bis zu 50% anzuheben, wird die Verpackungseinheit 1 nach dem Wickeln derart komprimiert, dass ein geringerer, etwa rechteckigähnlicher Querschnitt der Verpackungseinheit 1 entsteht (siehe Fig. 2). Die Öffnung der vorzugsweise als Sack ausgebildeten Umhüllung 6 aus einer Folie wird nach dem Komprimieren verschlossen.

Die Komprimierung der Verpackungseinheit 1 kann entweder durch eine mechanische Vorrichtung oder durch die Erzeugung eines Vakuums erfolgen, wobei durch die Erzeugung eines Vakuums und das anschließende Verschließen bzw. Zuschweißen der als Sack ausgebildeten Umhüllung 6 gewährleistet ist, dass die Verpackungseinheit 1 bzw. das Dämmstoffprodukt 2 im komprimierten Zustand verbleibt.

In Fig. 4 ist eine Lager- und Transporteinheit 8 aus einer Palette 9 mit mehreren übereinander gestapelten Lagen 10 der erfindungsgemäß zu Ballen 3 gewickelten und komprimierten Verpackungseinheiten 1 dargestellt. Hier ist sehr gut erkennbar, dass im Gegensatz zu der in Fig. 3 dargestellten Lager- und Transporteinheit 11 aus einer Palette 12 mit mehreren übereinander gestapelten Lagen 13 von zu Rollen 14 gewickelten Verpackungseinheiten 15 (Stand der Technik) die doppelte Anzahl von Verpackungseinheiten 1 gelagert und transportiert werden können.

Beispielsweise kann ein Container mit 20 Lager- und Transporteinheiten 8, 11 beladen werden, d.h. ein Container mit den Lager- und Transporteinheiten 11, die mit zu Rollen 14 gewickelte Verpackungseinheiten 15 aufweisen, kann 480 Rollen (20 Lager- und Transporteinheiten 11 a 4 Lagen a 6 Rollen 14) aufnehmen. Dahingegen kann ein Container mit den Lager- und Transporteinheiten 8, die mit zu Ballen 3 gewickelte und komprimierte Verpackungseinheiten 1 aufweisen, 960 Rollen (20 Lager- und Transporteinheiten 11 a 4 Lagen a 12 Rollen 14) aufnehmen.

### Bezugszeichenliste:

- 1: Verpackungseinheit
- 2: Dämmstoffprodukt von 1
- 3: Ballen aus 2
- 4: gerade lange Abschnitte von 3
- 4a: erster gerader langer Abschnitt von 3
- 5: kurze runde Abschnitte von 3
- 6: Umhüllung von 2 bzw. 1
- 7: Wickelschablone
- 8: Lager- und Transporteinheit (Fig. 4)
- 9: Palette von 8 (Fig. 4)
- 10: Lagen aus 1 bzw. 2(Fig. 4)
- 11: Lager- und Transporteinheit (Fig. 3)
- 12: Palette von 11 (Fig. 3)
- 13: Lagen aus 15 (Fig. 3)
- 14: Rollen von 15
- 15: Verpackungseinheit (Fig. 3)

## Patentansprüche

1. Verpackungseinheit (1) eines Dämmstoffproduktes (2), insbesondere einer vorzugsweise aus einem mineralischen, faserförmigen Rohstoff gebildeten Hochtemperaturwolle, mit einer Umhüllung (6) aus einer Folie oder dergleichen, wobei das sich langerstreckende Dämmstoffprodukt (2) zu einem Ballen (3) aus geraden langen Abschnitten (4) und runden kurzen Abschnitten (5) zusammengewickelt ist, **dadurch gekennzeichnet, dass** zum Wickeln des Dämmstoffproduktes (2) eine Wickelschablone (7) in den Ballen (3) eingelegt ist, die auf dem ersten, geraden langen Abschnitt (4a) angeordnet ist.

2. Verpackungseinheit nach Anspruch 1, **dadurch gekennzeichnet, dass** die Verpackungseinheit (1) nach dem Wickeln derart komprimiert wird, dass ein geringerer, etwa rechteckigähnlicher Querschnitt der Verpackungseinheit (1) entsteht, wobei die Öffnung der als Sack ausgebildeten Umhüllung (6) aus einer Folie nach dem Komprimieren verschlossen ist.

3. Verpackungseinheit nach Anspruch 2, **dadurch gekennzeichnet, dass** die Komprimierung der Verpackungseinheit (1) durch eine mechanische Vorrichtung erfolgt.

4. Verpackungseinheit nach Anspruch 2, **dadurch gekennzeichnet, dass** die Komprimierung der Verpackungseinheit (1) durch die Erzeugung eines Vakuums erfolgt.

## Claims

1. A packaging unit (1) of an insulating material product (2), in particular of a high-temperature insulation wool formed from a mineral, fibrous raw material, comprising a cover (6) made of a film or the like, the elongated insulating material product (2) being wound into a bale (3) having straight long sections (4) and round short sections (5),
**characterized in that**
for winding the insulating material product (2), a former (7) is inserted into the bale (3), said former being disposed on the first, straight long section (4a).

2. The packaging unit according to claim 1,
**characterized in that**
the packaging unit (1) is compressed after the winding in such a manner that a smaller, approximately rectangular cross section of the packaging unit (1) is formed, the opening of the cover (6), which is formed as a bag and made of a film, being sealed after the compression.

3. The packaging unit according to claim 2,
**characterized in that**
the compression of the packaging unit (1) is performed by a mechanical device.

4. The packaging unit according to claim 2,
**characterized in that**
the compression of the packaging unit (1) is performed by generating a vacuum.

## Revendications

1. Unité d'emballage (1) d'un produit en matériau isolant (2), en particulier d'une laine d'isolation haute température formée, de préférence, d'une matière première fibreuse et minérale, comprenant une enveloppe (6) constituée d'un film ou analogue, le produit allongé en matériau isolant (2) étant enroulé en forme de balle (3) ayant des sections droites et longues (4) et des sections rondes et courtes (5),
**caractérisée en ce que**
pour l'enroulement du produit en matériau isolant (2), un gabarit d'enroulement (7) est inséré dans la balle (3), le gabarit d'enroulement étant disposé sur la première section droite et longue (4a).

2. Unité d'emballage selon la revendication 1,
**caractérisée en ce que**
l'unité d'emballage (1) est comprimée après l'enroulement de telle façon qu'une coupe transversale inférieure et à peu près rectangulaire de l'unité d'emballage (1) soit formée, l'ouverture de l'enveloppe (6), qui est formée d'un film en forme de sac, étant fermée après la compression.

3. Unité d'emballage selon la revendication 2,
**caractérisée en ce que**
la compression de l'unité d'emballage (1) s'effectue par un dispositif mécanique.

4. Unité d'emballage selon la revendication 2,
**caractérisée en ce que**
la compression de l'unité d'emballage (1) s'effectue par la production d'un vide.
